# FASCICULE DE BREVET EUROPEEN

(11) **EP 3 101 206 B1**
(45) Date de publication et mention de la délivrance du brevet: **20.09.2017**
(21) Numéro de dépôt: 16170626.2
(22) Date de dépôt: 20.05.2016
(51) Int. Cl.: E05B 47/00, E05B 19/26, E05B 27/00

(54) **SERRURE À SÉCURITÉ MAGNÉTIQUE**
MAGNETISCHES SICHERHEITSSCHLOSS
MAGNETIC SECURITY LOCK

(30) Priorité: 03.06.2015 FR 1555025
(43) Date de publication de la demande: 07.12.2016
(73) Titulaire: Assa Abloy Aube Anjou, 10300 Sainte-Savine (FR)
(72) Inventeur: GOSSIAUX, Alexandre, 10800 Buchères (FR); JULIEN, Hervé, 10100 Romilly-Sur-Seine (FR); ROBIN, Hervé, 10420 Les Noës Près Troyes (FR)
(74) Mandataire: Laget, Jean-Loup

(56) Documents cités:
- EP-A2- 2 476 824
- US-A- 3 393 541
- US-A- 4 627 251

## Description

L'invention concerne une serrure à sécurité magnétique, en particulier une serrure comportant un moyen magnétique de sécurité.

Dans les serrures à cylindre de structure usuelle, à une rangée de goupilles par exemple, les manipulations de crochetage sont relativement aisées, surtout si les levées de goupille sont faibles, et si le profil de clé est facilement accessible.

Le document EP 0 571 311 décrit une serrure à clé plate portant sur chaque face un aimant et des logements aptes à recevoir des pointes de goupilles de rotor. Cet aimant est apte à repousser un autre aimant et une goupille de stator sollicitée par ressort, de façon à libérer le rotor.

Le document EP 1 072 740 décrit une serrure à clé plate portant sur une face des logements aptes à recevoir des pointes de goupilles de rotor, et sur l'autre face un aimant. Cet aimant est apte à attirer un autre aimant et une goupille de rotor, dont la pointe se place dans un des logements de la clé, pour libérer le rotor.

Dans ces documents, le plan de la clé est perpendiculaire au sens de déplacement des goupilles, et l'une des goupilles est remplacée ou modifiée pour constituer un élément de sécurité à aimant. La disposition des logements pour pointe de goupille sur une face latérale de la clé en limite le relief. La modification d'une goupille n'augmente pas le nombre d'éléments de sécurité de la serrure.

Le document EP 2 476 824 décrit une serrure à clé plate, le profil de la tige de clé étant apte à coopérer avec les goupilles de rotor pour autoriser la rotation du rotor. En l'absence de clé, la première goupille de rotor est maintenue en position de blocage du rotor au moyen d'un bloqueur en matériau ferromagnétique poussé par un ressort. L'anneau de clé porte un aimant qui, en position insérée de la clé, attire le bloqueur et libère la première goupille de rotor, autorisant ainsi la rotation du rotor.

Dans ce document, il est nécessaire de prévoir une gorge sur la première goupille de stator pour assurer son maintien par le bloqueur. De plus, il faut que le profil de la clé ait suffisamment de relief pour assurer, lors de la sortie de la clé, une descente suffisante de la goupille de rotor pour que la gorge arrive en face du bloqueur.

Un but de l'invention est de proposer une serrure à sécurité magnétique qui ne modifie pas les éléments mécaniques de sécurité de la serrure.

Un autre but de l'invention est de proposer une serrure à sécurité magnétique qui permette de limiter la possibilité de copier des clés.

Un autre but de l'invention est de proposer une serrure à sécurité magnétique qui rende plus complexes les opérations de crochetage.

Un autre but de l'invention est de proposer une serrure à sécurité magnétique qui comporte un moyen magnétique de sécurité ajouté sur une clé, applicable à n'importe quel type de clé, clé paracentrique ou clé réversible par exemple, afin d'en augmenter le niveau de sécurité contre les tentatives frauduleuses d'ouverture.

L'invention a pour objet une serrure comportant un cylindre et une clé plate ; le cylindre comportant un stator, un rotor apte à tourner dans un alésage du stator et présentant dans son plan médian un canal de clé apte à recevoir la clé plate, et un ensemble de logements alignés dans ledit plan médian et contenant chacun un ressort, une goupille de stator et une goupille de rotor, les goupilles étant sollicitées par le ressort vers le canal de clé et assurant, en l'absence de clé, un blocage du rotor par rapport au stator ; la clé plate comportant une tige de clé dont le profil est apte à coopérer avec les goupilles de rotor pour autoriser la rotation du rotor, et un anneau de clé portant une butée d'appui sur le rotor, le cylindre comportant, à l'entrée du canal de clé, un logement dans lequel est disposé un bloqueur en matériau ferromagnétique assurant, dans sa position de repos en l'absence de clé, un blocage du rotor par rapport au stator, l'anneau de clé portant, au voisinage immédiat de ladite butée, un aimant apte lorsque la clé est insérée dans le canal de clé à attirer le bloqueur vers une position de libération dans laquelle il autorise la rotation du rotor dans le stator, caractérisé en ce que, dans l'ensemble du bloqueur et de l'aimant, l'un des deux présente une excroissance de forme définie, et l'autre une cavité de forme complémentaire à celle de l'excroissance pour assurer l'acheminement du bloqueur jusqu'à sa position de libération.

Selon un premier mode de réalisation, le bloqueur est sollicité dans sa position de repos par au moins un ressort.

Selon un deuxième mode de réalisation, le bloqueur est sollicité dans sa position de repos par un insert magnétique.

De manière avantageuse, le bloqueur en matériau ferromagnétique et/ou l'insert magnétique ont subi des traitements de transformation structurale leur conférant des caractéristiques de dureté propices à l'anti-perçage.

Avantageusement, dans l'anneau de clé, l'aimant est placé dans un logement présentant une face ouverte perpendiculaire au plan moyen de la clé.

Selon un premier mode de réalisation, lorsque la clé est insérée dans le canal de clé, la face ouverte du logement de l'aimant est horizontale.

Selon un second mode de réalisation, lorsque la clé est insérée dans le canal de clé, la face ouverte du logement de l'aimant est inclinée.

Selon un troisième mode de réalisation, lorsque la clé est insérée dans le canal de clé, la face ouverte du logement de l'aimant est verticale.

D'autres caractéristiques et avantages de l'invention ressortent de la description qui suit faite avec référence aux dessins annexés dans lesquels :
La figure 1 est une vue éclatée d'une serrure selon un mode de réalisation de l'invention.
La figure 2 est une vue en perspective d'un premier mode de réalisation d'un bloqueur selon l'invention.
La figure 3 est une vue en perspective sous un autre angle du bloqueur de la figure 2.
La figure 4 est une vue en perspective d'un deuxième mode de réalisation d'un bloqueur selon l'invention.
La figure 5 est une vue en perspective d'un troisième mode de réalisation d'un bloquer selon l'invention.
La figure 6 est une vue extérieure, avec détail agrandi, d'une clé selon un premier mode de réalisation.
La figure 7 est une vue en coupe, avec détail agrandi, de la clé de la figure 6 insérée dans un cylindre selon l'invention.
La figure 8 est une vue extérieure, avec détail agrandi, d'une clé selon un deuxième mode de réalisation.
La figure 9 est une vue en coupe, avec détail agrandi, de la clé de la figure 8 insérée dans un cylindre selon l'invention.
La figure 10 est une vue extérieure, avec détail agrandi, d'une clé selon un troisième mode de réalisation.
La figure 11 est une vue en coupe, avec détail agrandi, de la clé de la figure 10 insérée dans un cylindre selon l'invention.

Sur la figure 1, la serrure selon l'invention est représentée avec un stator 1, un rotor 2 et une clé 3. Dans le plan médian de la serrure, plan vertical dans la figure 1, sont disposés les logements 4 des goupilles de sécurité, qui contiennent chacun, de manière habituelle, un ressort, une goupille de stator et une goupille de rotor, assurant en l'absence de clé le blocage du rotor 2 par rapport au stator 1. Le canal de clé, dans le rotor 2, se trouve sensiblement dans ledit plan médian, vertical.

Selon l'invention, à l'entrée du canal de clé, le rotor 2 comporte un logement 5 apte à recevoir un bloqueur 6. Le bloqueur 6 est en forme générale de U, avec deux branches 7, 8 parallèles de forme cylindrique et une traverse 9. La traverse 9 porte, du côté opposé aux branches 7, 8 du U, un pion 10 apte à coopérer avec un logement supplémentaire 11 prévu dans le stator 1, à l'entrée du canal de clé. La traverse 9 comporte aussi une excroissance 12 de forme définie, portée par une embase dont le plan est perpendiculaire au plan médian du cylindre.

Dans le premier mode de réalisation du bloqueur 6 (figures 1 à 3) le plan 13 de l'embase est horizontal. Dans le deuxième mode de réalisation du bloqueur 6 (figure 4) le plan 14 de l'embase est incliné. Dans le troisième mode de réalisation du bloqueur 6 (figure 5) le plan 15 de l'embase est vertical.

Dans le rotor 2, le logement 5 du bloqueur 6 présente deux trous borgnes de guidage des branches 7, 8 du bloqueur 6 en U. Avantageusement, ces deux trous borgnes logent aussi des ressorts 16 sollicitant le bloqueur 6 vers le stator 1. Dans une variante de réalisation du cylindre, c'est le poids du bloqueur 6 qui assure la sollicitation du bloqueur 6 vers le stator 1. En l'absence de clé, le bloqueur 6 est sollicité vers le stator 1 par son poids et éventuellement les ressorts 16 ; le pion 10 est alors inséré dans le logement supplémentaire 11 du stator 1 ; et le bloqueur 6 est en position de blocage du rotor 2 par rapport au stator 1. Le bloqueur 6 est en matériau ferromagnétique. Avantageusement, dans le logement supplémentaire 11 du stator 1, un insert cylindrique est mis en place. Cet insert présente des caractéristiques magnétiques et attire le bloqueur dans sa position de blocage du rotor, en lieu et place des ressorts 16.

Dans les modes de réalisation décrits, la clé 3 est une clé plate, dont le plan moyen est vertical. La tige de clé 17 a un profil 18 apte à coopérer avec les goupilles de rotor pour autoriser la rotation du rotor 2. L'anneau 19 de clé porte une butée 20 d'appui sur le rotor 2. Au voisinage immédiat de la butée 20, l'anneau 19 de clé porte un aimant 21, inséré dans un logement 22 présentant une face ouverte 23 perpendiculaire au plan moyen de la clé.

Selon un premier mode de réalisation (figure 6), la face ouverte 23 est horizontale. Selon un deuxième mode de réalisation (figure 8), la face ouverte 23 est inclinée. Selon un troisième mode de réalisation (figure 10), la face ouverte 23 est verticale.

Dans l'exemple de réalisation représenté, la surface de l'aimant 21 accessible par la face ouverte 23 du logement 22, comporte une cavité 24 de forme complémentaire à celle de l'excroissance 12 portée par le bloqueur 6. Sur les dessins, l'excroissance 12 du bloqueur et la cavité 24 de l'aimant sont en forme de calotte sphérique. Cette excroissance peut être prévue sur l'aimant et la cavité de forme complémentaire en creux sur le bloqueur. La forme de l'excroissance et la forme complémentaire en creux de la cavité peuvent être à contour polygonal par exemple.

L'aimant 21 est fixé dans son logement 22 soit par emmanchement à force, soit par collage, soit par blocage au moyen d'une goupille. L'aimant 21 a une force d'attraction suffisante pour attirer le bloqueur depuis sa position de blocage jusqu'à sa position de libération, en surpassant la résistance mécanique des ressorts 16 ou l'attraction magnétique de l'insert placé dans le logement supplémentaire 11.

Le fonctionnement de la serrure à sécurité magnétique s'analyse de la façon suivante.

En l'absence de clé, le bloqueur 6 est en position de blocage du rotor. Il est sollicité et maintenu dans une position de blocage par son poids, les ressorts 16 ou l'attraction magnétique de l'insert placé dans le logement supplémentaire 11 du stator. Dans cette position, toutes les goupilles de sécurité présentes dans le cylindrique jouent leur rôle mécanique de blocage du rotor. Le bloqueur 6 s'ajoute aux goupilles de sécurité du cylindre.

Lorsque la clé 3 est introduite dans le canal de clé, les goupilles de rotor se mettent en place en fonction du profil de clé pour assurer la libération du rotor. En fin d'insertion de la clé, l'aimant 21 attire le bloqueur 6. Lorsque la clé est complètement insérée dans le canal de clé, la butée 20 est en appui sur le rotor 2, l'excroissance 12 du bloqueur 6 est en appui dans la cavité 24 de forme correspondante de l'aimant 21, le pion 10 est sorti du logement supplémentaire 11 du stator 1, et le bloqueur 6 est en position de libération du rotor 2. La manoeuvre de la clé 3 assure alors la rotation du rotor 2 pour l'ouverture, ou la fermeture, de la serrure. La manoeuvre du rotor est bien soumise à une double autorisation, d'une part mécanique par les goupilles de rotor, d'autre part magnétique par le bloqueur et l'aimant de clé.

Dans le premier mode de réalisation (figures 2, 3, 6 et 7), la face ouverte 23 du logement de l'aimant 21 est horizontale, et le plan 13 de l'embase portant l'excroissance 12 est horizontal. Lorsque l'excroissance 12 est logée dans la cavité 24 de l'aimant 21, la course du bloqueur 6 est terminée et le pion 10 a quitté le logement supplémentaire 11 du stator.

En présence d'une clé sans aimant, le bloqueur 6 empêche la rotation du rotor. Si, avec un accessoire, on essaie de soulever le bloqueur 6, l'excroissance 12 ne peut pas être escamotée dans la clé et le bloqueur joue son rôle de sécurité. Si on dispose d'une clé avec aimant ne comportant pas la cavité 24 de forme complémentaire à l'excroissance 12, le bloqueur 6 est attiré, mais il ne peut achever sa course et le pion 10 ne sort pas du logement supplémentaire 11. Le rotor 2 n'est pas libéré.

Dans le deuxième mode de réalisation (figures 4, 8 et 9) la face ouverte 23 du logement de l'aimant 21 est inclinée, sensiblement à 45° dans l'exemple représenté, et le plan 14 de l'embase de l'excroissance 12 est disposé avec la même inclinaison. Le fonctionnement de la serrure est analogue à celui du premier mode de réalisation.

Dans le troisième mode de réalisation (figures 5, 10 et 11) la face ouverte 23 du logement de l'aimant 21 est verticale, et le plan 15 de l'embase de l'excroissance 12 est aussi vertical. Au cours de l'introduction de la clé 3 dans le canal de clé, l'aimant 21 attire le bloqueur 6 jusqu'à sa position de libération, puis l'excroissance 12 et la cavité 24 se rapprochent.

En fin de mouvement d'insertion de la clé, la butée 20 arrive au contact du rotor 2, et les goupilles de rotor prennent leur position de libération du rotor qui peut alors être manoeuvré. En cas de clé à aimant sans conformité de forme, la clé ne peut atteindre la position en butée sur le rotor et les goupilles de rotor ne peuvent atteindre la position de libération du rotor. Dans ce mode de réalisation, l'excroissance extérieure au cylindre est très faible.

Selon l'invention, l'aimant 21 positionné sur l'anneau 19 de clé commande le mouvement du bloqueur 6, indépendamment du système mécanique des goupilles de sécurité dont la position est liée au profil de la clé 3. L'aimant 21 et le bloqueur 6 ont une forme complémentaire, ce qui limite la possibilité d'utilisation d'un aimant usuel du commerce au cours d'une manipulation frauduleuse. Le bloqueur 6 se déplace dans un logement 5 du rotor 2, avec guidage par les deux branches 7, 8 du U et les ressorts 16.

Le bloqueur 6 et le logement 11 supplémentaire du stator 1 recevant le pion 10 sont placés en façade du cylindre. Le bloqueur 6 et l'insert magnétique placé dans le logement 11 supplémentaire du stator 1 reçoivent avantageusement un traitement de transformation structurelle leur conférant des caractéristiques de dureté propices à l'antiperçage. Leur dureté est telle qu'ils sont difficiles à percer par les moyens usuels utilisés par les cambrioleurs.

Le moyen magnétique de sécurité constitué par l'association du bloqueur en matériau ferromagnétique et de l'aimant porté par la clé, apporte à un cylindre à goupilles de sécurité un moyen supplémentaire de sécurité par le bloqueur 6 dans sa position de blocage, et un degré supplémentaire de sécurité par la concordance de forme du bloqueur 6 et de l'aimant 21, qui permet au bloqueur 6 d'arriver à sa position de libération lorsqu'il est attiré par l'aimant 21.

## Revendications

1. Serrure comportant un cylindre et une clé plate (3); le cylindre comportant un stator (1), un rotor (2) apte à tourner dans un alésage du stator et présentant dans son plan médian un canal de clé apte à recevoir la clé plate (3), et un ensemble de logements (4) alignés dans ledit plan médian et contenant chacun un ressort, une goupille de stator et une goupille de rotor, les goupilles étant sollicitées par le ressort vers le canal de clé et assurant, en l'absence de clé, un blocage du rotor (2) par rapport au stator (1) ; la clé plate (3) comportant une tige de clé (17) dont le profil (18) est apte à coopérer avec les goupilles de rotor pour autoriser la rotation du rotor, et un anneau de clé (19) portant une butée (20) d'appui sur le rotor (2), le cylindre comportant, à l'entrée du canal de clé, un logement (5) dans lequel est disposé un bloqueur (6) en matériau ferromagnétique assurant, dans sa position de repos en l'absence de clé, un blocage du rotor (2) par rapport au stator (1), et l'anneau de clé (19) portant, au voisinage immédiat de ladite butée (20), un aimant (21) apte lorsque la clé est insérée dans le canal de clé à attirer le bloqueur (6) vers une position de libération dans laquelle il autorise la rotation du rotor dans le stator, **caractérisée en ce que**, dans l'ensemble du bloqueur (6) et de l'aimant (21), l'un des deux présente une excroissance (12) de forme définie, et l'autre une cavité (24) de forme complémentaire à celle de l'excroissance (12) pour assurer l'acheminement du bloqueur (6) jusqu'à sa position de libération.

2. Serrure selon la revendication 1, **caractérisée en ce que** le bloqueur (6) est sollicité dans sa position de repos par au moins un ressort (16).

3. Serrure selon la revendication 1, **caractérisée en ce que** le bloqueur (6) est sollicité dans sa position de repos par un insert magnétique.

4. Serrure selon l'une des revendications 2 ou 3, **caractérisée en ce que** le bloqueur (6) en matériau ferromagnétique et/ou l'insert magnétique ont subi des traitements de transformation structurelle leur conférant des caractéristiques de dureté propices à l'anti-perçage.

5. Serrure selon l'une des revendications 1 à 4, **caractérisée en ce que** dans l'anneau de clé (19), l'aimant (21) est placé dans un logement (22) présentant une face (23) ouverte perpendiculaire au plan moyen de la clé (3).

6. Serrure selon la revendication 5, **caractérisée en ce que** lorsque la clé (3) est insérée dans le canal de clé, la face (23) ouverte du logement (22) de l'aimant (21) est horizontale.

7. Serrure selon la revendication 5, **caractérisée en ce que**, lorsque la clé (3) est insérée dans le canal de clé, la face (23) ouverte du logement (22) de l'aimant (21) est inclinée.

8. Serrure selon la revendication 5, **caractérisée en ce que**, lorsque la clé (3) est insérée dans le canal de clé, la face (23) ouverte du logement (22) de l'aimant (21) est verticale.

## Patentansprüche

1. Schloss, aufweisend einen Zylinder und einen flachen Schlüssel (3); wobei der Zylinder einen Stator (1), einen Rotor (2), der imstande ist, in einer Bohrung des Stators zu drehen und in seiner mittleren Ebene einen Schlüsselkanal aufweist, der imstande ist, den flachen Schlüssel (3) aufzunehmen, und eine Einheit in der mittleren Ebene fluchtender Aufnahmen (4), enthaltend jeweils eine Feder, einen Statorstift und einen Rotorstift, wobei die Stifte von der Feder in Richtung Schlüsselkanal beansprucht werden und bei Abwesenheit eines Schlüssels eine Blockade des Rotors (2) in Bezug zum Stator (1) sichern; wobei der flache Schlüssel (3) eine Schlüsselstange (17) aufweist, deren Profil (18) imstande ist, mit den Rotorstiften zusammenzuwirken, um die Rotation des Rotors zu erlauben, und einen Schlüsselring (19), tragend einen Stützanschlag (20) auf dem Rotor (2), wobei der Zylinder am Eingang des Schlüsselkanals eine Aufnahme (5) aufweist, in welcher ein Blockierer (6) aus ferromagnetischem Material angeordnet ist, der in seiner Ruhestellung bei Abwesenheit des Schlüssels eine Blockade des Rotors (2) in Bezug zum Stator (1) sichert, und der Schlüsselring (19) in unmittelbarer Nähe des Anschlags (20) einen Magneten (21) trägt, der imstande ist, wenn der Schlüssel in den Schlüsselkanal eingeführt ist, den Blockierer (6) in eine Freigabeposition anzuziehen, in welcher er die Rotation des Rotors im Stator erlaubt, **dadurch gekennzeichnet, dass** in der Einheit des Blockierers (6) und des Magneten (21) einer der beiden eine Ausstülpung (12) in bestimmter Form und der andere einen Hohlraum (24) mit komplementärer Form zu der der Ausstülpung (12) aufweist, um die Beförderung des Blockierers (6) bis in seine Freigabeposition zu sichern.

2. Schloss nach Anspruch 1, **dadurch gekennzeichnet, dass** der Blockierer (6) in seine Ruhestellung von mindestens einer Feder (16) beansprucht wird.

3. Schloss nach Anspruch 1, **dadurch gekennzeichnet, dass** der Blockierer (6) von einem Magneteinsatz in seine Ruhestellung beansprucht wird.

4. Schloss nach einem der Ansprüche 2 oder 3, **dadurch gekennzeichnet, dass** der Blockierer aus ferromagnetischem Material und/oder der Magneteinsatz strukturverändernden Bearbeitungen unterzogen sind, die ihnen Härteeigenschaften verleihen, die gegen Durchbohren wirken.

5. Schloss nach einem der Ansprüche 1 bis 4, **dadurch gekennzeichnet, dass** im Schlüsselring (19) der Magnet (21) in einer Aufnahme (22) platziert ist, die eine offene Fläche (23) senkrecht zur mittleren Ebene des Schlüssels (3) aufweist.

6. Schloss nach Anspruch 5, **dadurch gekennzeichnet, dass**, wenn der Schlüssel (3) in den Schlüsselkanal eingeführt ist, die offene Fläche (23) der Aufnahme (22) des Magneten (21) horizontal ist.

7. Schloss nach Anspruch 5, **dadurch gekennzeichnet, dass**, wenn der Schlüssel (3) in den Schlüsselkanal eingeführt ist, die offene Fläche (23) der Aufnahme (22) des Magneten (21) geneigt ist.

8. Schloss nach Anspruch 5, **dadurch gekennzeichnet, dass**, wenn der Schlüssel (3) in den Schlüsselkanal eingeführt ist, die offene Fläche (23) der Aufnahme (22) des Magneten (21) vertikal ist.

## Claims

1. A magnetic lock including a cylinder and a flat key (3); the cylinder including a stator (1), a rotor (2) able to rotate in the bore of the stator and having, in its median plane, a keyway able to receive the flat key (3), and a set of housings (4) aligned in said median plane and each containing a spring, a stator pin and a rotor pin, the pins being stressed by the spring toward the keyway and ensuring, in the absence of the key, blocking of the rotor (2) relative to the stator (1); the flat key (3) including a key shank (17), the profile (18) of which is able to cooperate with the rotor pins to allow the rotation of the rotor, and a key ring (19) bearing a stop (20) bearing on the rotor (2), the cylinder including, at the entrance of the keyway, a housing (5) in which a blocker (6) is arranged made from a ferromagnetic material ensuring, in the idle position when no key is present, blocking of the rotor (2) relative to the stator (1), and the key ring (19) bearing, in the immediate vicinity of said stop (20), a magnet (21) able, when the key is inserted into the keyway, to attract the blocker (6) toward a released position in which it allows the rotor to rotate in the stator, **characterized in that**, in the assembly of the blocker (6) and the magnet (21), one of the two has a protuberance (12) with a defined shape, and the other has a cavity (24) with a shape complementary to that of the protuberance (12) to convey the blocker (6) to its released position.

2. The lock according to claim 1, **characterized in that** the blocker (6) is stressed in its idle position by at least one spring (16).

3. The lock according to claim 1, **characterized in that** the blocker (6) is stressed in its idle position by a magnetic insert.

4. The lock according to one of claims 2 or 3, **characterized in that** the ferromagnetic blocker (6) and/or the magnetic insert have undergone structural transformation treatments giving them hardness characteristics favorable to preventing drilling.

5. The lock according to one of claims 1 to 4, **characterized in that** in the key ring (19), the magnet (21) is placed in a housing (22) having a face (23) perpendicular to the mean plane of the key (3).

6. The lock according to claim 5, **characterized in that** when the key (3) is inserted into the keyway, the open face (23) of the housing (22) of the magnet (21) is horizontal.

7. The lock according to claim 5, **characterized in that**, when the key (3) is inserted into the keyway, the open face (23) of the housing (22) of the magnet (21) is inclined.

8. The lock according to claim 5, **characterized in that**, when the key (3) is inserted into the keyway, the open face (23) of the housing (22) of the magnet (21) is vertical.
